# EUROPÄISCHE PATENTANMELDUNG

(11) **EP 0 473 822 A1**
(43) Veröffentlichungstag der Anmeldung: **11.03.1992**
(21) Anmeldenummer: 90117081.1
(22) Anmeldetag: 05.09.1990
(51) Int. Cl.: A45D 20/12

(54) **Diffusor, insbesondere für elektrische Haartrockner**

(71) Anmelder: Elektro-Wärme-Technik Siegfried Petz, D-90431 Nürnberg (DE)
(72) Erfinder: Petz, Günter, W-8500 Nürnberg (DE)
(74) Vertreter: Göbel, Matthias, Dipl.-Ing.

(57) **Zusammenfassung**

Bei einem Diffusor, insbesondere für elektrische Haartrockner mit einem ein Gebläse und ein Heizregister aufnehmenden Gehäuse und einem am Haartrocknergehäuse anbringbaren trichterförmigen Diffusorgehäuse, das vermittels eines Ringkörpers od.dgl. am Haartrocknergehäuse festlegbar ist und dessen dem Haartrocknergehäuse abgewandtes Ende durch eine mit Luftdurchtrittsöffnungen versehene Wand übergriffen ist, die außen als Abstandshalter dienende Ansätze oder Stifte fest trägt, ist zur sicheren verletzungsfreien Handhabung des Haartrockners das Luftaustrittsende des Diffusorgehäuses (4') offen ausgebildet, in der Diffusorgehäuseöffnung (5) ein zwischen zwei axialen Endstellungen frei beweglicher Verschlußkörper (6) für die Diffusorgehäuseöffnung (5) eingestellt und der Verschlußkörper (6) entgegen einer Rückstellkraft aus der äußeren Endstellung in Richtung innere Endstellung in das Diffusorgehäuse (4') einschieb- und/oder allseitig einschwenkbar.

## Beschreibung

Die Erfindnung betrifft einen Diffusor, insbesondere für elektrische Haartrockner mit einem ein Gebläse und ein Heizregister aufnehmenden Gehäuse und einem am Haartrocknergehäuse anbringbaren trichterförmigen Diffusorgehäuse, das vermittels eines Ringkörpers od.dgl. am Haartrocknergehäuse festlegbar ist und dessen dem Haartrocknergehäuse abgewandtes Ende durch eine mit Luftdurchtrittsöffnungen versehene Wand übergriffen ist, die außen als Abstandshalter dienende Ansätze oder Stifte fest trägt.

Bekanntlich verläßt die Gebläseluft bei elektrischen Haartrocknern mit großer Strömungsgeschwindigkeit, die zu meist düsenförmige Austrittsöffnung des Haartrocknergehäuses, wodurch bei Benutzung des Haartrockners eine Verwirbelung der Haare unvermeidbar ist. Zur Beseitigung dieses Mangels ist es bekannt durch Anstellen eines Diffusors an der Antrittsöffnung des Haartrocknergehäuses die Strömungsgeschwindigkeit der Gebläseluft zu verringern, wobei das dem Gebläse abgewandte Ende des Diffusors durch eine mit dem Diffusorgehäuse fest verbundene Wand mit einer Anzahl Austrittsöffnungen für die Gebläseluft gebildet ist. Ferner ist es bekannt den Diffusor zur Sicherung eines Abstands zur Kopffläche, die Wand außenseitig mit Abstandsstiften zu versehen. Bei Benutzung des Diffusors zeigt sich der Nachteil, daß für den Benutzer die Andruckkraft des Haartrockners an die Kopffläche nicht sicher feststellbar ist, wodurch die Abstandsstifte zu Verletzungen der Kopffläche Anlaß geben.

Es Aufgabe der Erfindung Maßnahmen bei einem Diffusor der vorgenannten Gattung zu schaffen, die eine sichere und verletzungsfreie Handhabung des Haartrockners erlauben.

Erfindungsgemäß ist diese Aufgabe dadurch gelöst, daß das Luftaustrittsende des Diffusorgehäuses offen ausgebildet ist, daß in der Diffusorgehäuseöffnung ein zwischen zwei axialen Endstellungen frei beweglicher Verschlußkörper für die Diffusorgehäuseöffnung eingestellt ist und daß der Verschlußkörper entgegen einer Rückstellkraft aus der äußeren Endstellung in Richtung innere Endstellung in das Diffusorgehäuse einschieb-und/oder allseitig einschwenkbar ist. Die auf diese Weise federnd, elastisch nachgiebige Anordnung des Verschlußkörpers ergibt bei Überschreiten der Rückstellkraft durch eine Andruckkraft einen Überhub für den Verschlußkörper, der Verletzungen der Kopffläche ausschließt. Durch die Nachgiebigkeit des Verschlußkörpers entfällt eine Dosierung der Andruckkraft, wobei vermittels der Nachgiebigkeit des Verschlußkörpers eine selbsttätige federnde Andruckkraftregelung bewirkbar ist.

In Ausgestaltung des Diffusors ist vorgesehen, den Verschlußkörper eben auszubilden. Es besteht auch die Möglichkeit den Verschlußkörper beliebig anderweitig, z.B. von der Mittelachse zum Randbereich in Strömungsrichtung der Gebläseluft und nach außen hin bogenförmig gekrümmt auszubilden. Die gekrümmte Ausbildung ergibt Vorteile, durch Anpassung an die Kopfform des Benutzers.

Der Verschlußkörper kann beliebig im Diffusorgehäuse gehalten sein. Bevorzugt ist der Verschlußkörper mit einem ausgestellten Randstreifen an der Begrenzungsfläche der Diffusorgehäuseöffnung durch die Rückstellkraft anleg- und haltbar, wobei sich die Anordnung eines abgekröpften Randstreifens am Verschlußkörper, der einen eingebogenen Randstreifen der Diffusorgehäuseöffnung hinterfaßt, als vorteilhaft erwiesen hat. Es besteht auch die Möglichkeit den Verschlußkörper anderweitig, z.B. vermittels im Randbereich vorgesehene Anbiegungen, Anformungen oder Anschnitten am Randstreifen der Diffusorgehäuseöffnung abzustützen.

In weiterer Ausgestaltung des Diffusors ist vorgesehen, daß die auf den Verschlußkörper wirksame Rückstellkraft durch eine Anzahl auf einer Kreislinie im Abstand zueinander zwischen Verschlußkörper und Diffusorgehäuse eingespannte Federelemente aufbringbar ist. Als Federelemente können vorteilhaft Schraubenfedern dienen. Es ist auch vorgesehen, die Rückstellkraft durch ein einziges ringförmiges Federelement aufzubringen, das zwischen Verschlußkörper und Diffusorgehäuse eingelegt ist. Maßgeblich für die Ausgestaltung der Federelemente ist die Schaffung der Voraussetzung zu einem nach allen Seiten möglichen Einschwenken und einem axialen Verschieben des Verschlußkörpers. Fernerhin ist vorgesehen, Federelemente mit entgegen der Gebläseströmung linearer Vorspannung bzw. mit progressiver Vorspannung zu verwenden.

Schließlich ist noch vorgesehen, daß die als Abstandshalter am Verschlußkörper angeordneten Stifte als Vollkörper ausgebildet sind und der Verschlußkörper zwischen den Stiften Luftdurchtrittsöffnungen aufweist. Gemäß bevorzugter Ausführung sind die als Abstandshalter dienenden Stifte durch Hohlkörper gebildet, deren Innenräume mit dem Innenraum des Diffusorgehäuses in Verbindung stehen und die, z.B. am äußeren Stirnende Austrittsöffnungen für die Gebläseluft aufweisen. Die Verwendung von Abstandsstiften mit Luftaustrittsöffnungen erbringt den Vorteil einer Vielzahl zusätzlicher Austrittsöffnungen für die Gebläseluft, wodurch die Druckziffer der Gebläseluftströmung niedrig gehalten ist. Nach weiterer Ausgestaltung ist noch vorgesehen, die als Abstandshalter dienenden Stifte durch an den Stirnflächen verschlossene Hohlkörper zu bilden, deren Innenräume mit dem Innenraum des Diffusorgehäuses und über in der Umfangsfläche angeordnete Luftdurchtrittsöffnungen mit der Außenluft in Verbindung stehen. Es versteht sich, daß die Stifte selbstverständlich auch an den freien stirnseitigen Enden und in der Umfangsfläche Luftdurchtrittsöffnungen aufweisen können. Darüberhinaus ist in Fortbildung des Diffusors noch vorgesehen, die als Abstandshalter dienenden Stifte mit gleichen oder verschieden großen Längen auszubilden. Durch die Wahl verschieden großer Stiftlängen ist eine weitere Anpassung des Diffusors an die Kopfform des Benutzers gegeben. Fernerhin ist noch vorgesehen, das Diffusorgehäuse und den der Halterung desselben dienenden Ringkörper durch Formkörper aus einem thermoplastischen oder duroplastischen Werkstoff zu bilden. Zweckmäßig sind das Diffusorgehäuse und der Ringkörper durch einen gemeinsamen Formkörper aus einem thermoplastischen oder duroplastischen Werkstoff erstellt. Als vorteilhaft hat sich auch gezeigt, wenn der Verschlußkörper durch einen Formteil aus einem flexiblen oder federnd elastischen Werkstoff, insbesondere einem Kunststoff oder Gummiwerkstoff gebildet ist.

Die Erfindung ist anhand von Ausführungsbeispielen in der Zeichnung verdeutlicht. Es zeigen:
Fig. 1 einen Haartrockner mit einem Diffusor in Seitenansicht, teilweise im Schnitt,
Fig. 2 einen Diffusor in Seitenansicht gemäß einer abgewandelten Ausführungsform,
Fig. 3 einen Diffusor gemäß Fig. 2, im Schnitt,
Fig. 4 einen Diffusor in Vorderansicht,
Fig. 5 einen Teilschnitt eines Diffusors,
Fig. 6 ein Federelement in Draufsicht und
Fig. 7 ein Federelement im Schnitt, nach der Linie VII-VII der Fig. 6.

In den Fig. ist mit 1 ein an sich bekannter elektrischer Haartrockner bezeichnet, dessen Gehäuse 1' in an sich bekannter Weise ein Gebläse und ein Heizregister (nicht gezeigt) sowie Schaltmittel 2 für diese aufweist. Mit 3 ist ein Austrittsstutzen für die Gebläseabluft bezeichnet, auf dem ein Diffusor 4 aufgesteckt ist. Das Diffusorgehäuse 4' übergreift hierzu mit einen Ringkörper 4" den Austrittsstutzen reibschlüssig. Es besteht die Möglichkeit den Diffusor 4 anderweitig, z.B. mittels Bajonetanschluß am Haartrocknergehäuse 1' zu fixieren. Das Diffusorgehäuse 4' ist kegelstumpfförmig in Strömungsrichtung der Gebläseluft sich erweiternd gestaltet und vom freien Ende mit einem Ringkörper 4'" versehen. Luftaustrittsseitig ist das Diffusorgehäuse, wie Fig. 3 zeigt, mit einer Gehäuseöffnung 5 versehen, in die ein bogenförmig gestalteter Verschlußkörper 6, eingesetzt ist. Der Verschlußkörper 6 stützt sich mit einem abgekröpften Randstreifen 7 auf einem eingezogenen Randstreifen 8 des Diffusorgehäuses 4' ab und durch Federelemente 9 gehalten. Beim Ausführungsbeispiel der Fig. 3 sind die Federelemente 9 durch eine Anzahl um vorbestimmte Winkelgrade zueinander versetzte Schraubenfedern gebildet. Unter dem Einfluß einer entgegen der Gebläseströmung wirkenden Druckkraft auf den Verschlußkörper 6, etwa bei Benutzung des Haartrockners kann so der Verschlußkörper in das Diffusorgehäuse einschiebbar bzw. allseitig einschwenkbar sein. Anstelle der Schraubenfedern kann auch ein Federring 9", wie in den Fig. 6 und 7 gezeigt, zur Abstutzung des Verschlußkörpers 6 Anwendung finden.

Auf der Außenseite ist der Verschlußkörper 6 mit einer Anzahl auf mehreren Kreislinien zueinander versetzt angeordnete Stifte 10 gebildet, die der Festlegung des Abstandes zwischen Diffusor 4 und Kopffläche des Benutzers dienen. Während beim Ausführungsbeispiel der Fig. 1 die Stifte 10 als Vollkörper ausgebildet sind, sind bei den Ausführungsbeispielen der Fig. 2 und 3 die Stifte 10 als Hohlkörper ausgeführt und im Bereich ihrer Umfangsfläche mit den Innenräumen 13 in Verbindung stehende Luftdurchtrittsöffnungen 11 versehen. Zusätzlich weist der Verschlußkörper 6 zwischen den Stiften 10 Luftaustrittsöffnungen 12 auf, wodurch ein behinderungsfreier Gebläseluftaustritt über die Öffnungen 11, 12 ermöglicht ist.

In Fig. 5 ist dargestellt, wie bei einseitiger Belastung des Verschlußkörpers 6 durch stärkeres Zusammenpressen der dort befindlichen Schraubenfedern ein Einschwenken des Verschlußkörpers 6 in das Diffusorgehäuse 4' erreichbar ist.

## Patentansprüche

1. Diffusor, insbesondere für elektrische Haartrockner mit einem ein Gebläse und ein Heizregister aufnehmenden Gehäuse und einem am Haartrocknergehäuse anbringbaren trichterförmigen Diffusorgehäuse, das vermittels eines Ringkörpers od.dgl. am Haartrocknergehäuse festlegbar ist und dessen dem Haartrocknergehäuse abgewandtes Ende durch eine mit Luftdurchtrittsöffnungen versehene Wand übergriffen ist, die außen als Abstandshalter dienende Ansätze oder Stifte fest trägt, dadurch gekennzeichnet, daß das Luftaustrittsende des Diffusorgehäuses (4') offen ausgebildet ist, daß in der Diffusorgehäuseöffnung (5) ein zwischen zwei axialen Endstellungen frei beweglicher Verschlußkörper (6) für die Diffusorgehäuseöffnung (5) eingestellt ist und daß der Verschlußkörper (6) entgegen einer Rückstellkraft aus der äußeren Endstellung in Richtung innere Endstellung in das Diffusorgehäuse (4') einschieb- und/oder allseitig einschwenkbar ist.

2. Diffusor nach Anspruch 1, dadurch gekennzeichnet, daß der Verschlußkörper (6) eben ausgebildet ist.

3. Diffusor nach Anspruch 1, dadurch gekennzeichnet, daß der Verschlußkörper (6) von der Mittelachse zum Randbereich in Strömungsrichtung der Gebläseluft und nach außen bogenförmig gekrümmt ist.

4. Diffusor nach Anspruch 1, dadurch gekennzeichnet, daß der Verschlußkörper (6) mit einem ausgestellten Randstreifen innen an der Begrenzungsfläche der Diffusorgehäuseöffnung (5) durch die Rückstellkraft anleg- und haltbar ist.

5. Diffusor nach Anspruch 1 und 4, gekennzeichnet durch die Anordnung eines abgekröpften Randstreifens (7) am Verschlußkörper (6), der einen eingezogenen Randstreifen (8) der Diffusorgehäuseöffnung (5) hinterfaßt. (Fig.3)

6. Diffusor nach Anspruch 1, dadurch gekennzeichnet, daß der Verschlußkörper (6) im Randbereich Anbiegungen, Anformungen oder Anschnitte aufweist und mittels diesen am Randstreifen (8) der Diffusorgehäuseöffnung (5) abstützbar ist.

7. Diffusor nach Anspruch 1, dadurch gekennzeichnet, daß die auf den Verschlußkörper (6) wirksame Rückstellkraft durch eine Anzahl auf einer Kreislinie im Abstand zueinander zwischen Verschlußkörper und Diffusorgehäuse eingespannte Federelemente (9) aufbringbar ist.

8. Diffusor nach Anspruch 1, dadurch gekennzeichnet, daß die Rückstellkraft durch ein einziges ringförmiges Federelement (9") aufbringbar ist, das zwischen Verschlußkörper (6) und Diffusorgehäuse (1') angeordnet ist.

9. Diffusor nach Anspruch 1, 7 und 8, dadurch gekennzeichnet, daß die Vorspannung der Federelemente (9) entgegen der Gebläseströmung progressiv oder linear wirksam ist.

10. Diffusor nach Anspruch 1, dadurch gekennzeichnet, daß die als Abstandshalter dienenden Stifte (10) durch Vollkörper gebildet und zwischen den Stiften (10) Luftdurchtrittsöffnungen im Verschlußkörper angeordnet sind.

11. Diffusor nach Anspruch 1, dadurch gekennzeichnet, daß die als Abstandshalter dienenden Stifte (10) mit oder ohne Luftdurchtrittsöffnungen ausgebildet und zwischen den Stiften (10) im Verschlußkörper Luftdurchtrittsöffnungen angeordnet sind.

12. Diffusor nach Anspruch 1, dadurch gekennzeichnet, daß die als Abstandshalter dienenden Stifte (10) Hohlkörper bilden deren Innenräume mit dem Innenraum des Diffusorgehäuses in Verbindung stehen und am äußeren Stirnende Austrittsöffnungen für die Gebläseluft aufweisen.

13. Diffusor nach Anspruch 1, dadurch gekennzeichnet, daß die als Abstandshalter dienenden Stifte durch an den äußeren Stirnflächen verschlossene Hohlkörper gebildet sind, deren Innenräume (13) mit dem Innenraum (14) des Diffusorgehäuses (4') und über in der Umfangsfläche angeordnete Luftdurchtrittsöffnungen (11) mit der Außenluft in Verbindung stehen.

14. Diffusor nach Anspruch 10, 11, 12 und 13, dadurch gekennzeichnet, daß die als Abstandshalter dienenden Stifte (10) mit gleichen Längen ausgebildet sind.

15. Diffusor nach Anspruch 10, 11, 12 und 13, dadurch gekennzeichnet, daß die als Abstandshalter dienenden Stifte (10) mit verschieden großen Längen ausgebildet sind.

16. Diffusor nach Anspruch 1, dadurch gekennzeichnet, daß das Diffusorgehäuse (4') und der Ringkörper (4") durch Formkörper aus einem thermoplastischen oder duroplastischen Werkstoff gebildet sind.

17. Diffusor nach Anspruch 1, dadurch gekennzeichnet, daß das Diffusorgehäuse (4') und der Ringkörper (4") durch einen gemeinsamen Formkörper aus einem thermoplastischen oder duroplastischen Werkstoff gebildet sind.

18. Diffusor nach Anspruch 1, dadurch gekennzeichnet, daß der Verschlußkörper (6) durch einen Formteil aus einem flexiblen oder federnd elastischen Werkstoff, insbesondere Kunststoff oder Gummiwerkstoff gebildet ist.
